# FASCICULE DE BREVET EUROPEEN

(11) **EP 0 733 583 B1**
(45) Date de publication et mention de la délivrance du brevet: **28.04.1999**
(21) Numéro de dépôt: 96420060.4
(22) Date de dépôt: 26.02.1996
(51) Int. Cl.: B66C 23/34

(54) **Grue à montage automatisé avec flèche repliable latéralement**
Selbstaufstellender Kran mit seitlich klappbarem Ausleger
Self-erecting crane with laterally foldable jib

(30) Priorité: 21.03.1995 FR 9503529
(43) Date de publication de la demande: 25.09.1996
(73) Titulaire: POTAIN, F-69130 Ecully (FR)
(72) Inventeur: Aquino, François, 42720 Pouilly S/Charlieu (FR)
(74) Mandataire: Bratel, Gérard

(56) Documents cités:
- EP-A- 0 360 702
- EP-A- 0 473 518
- DE-A- 3 303 524
- DE-A- 3 633 582
- FR-A- 2 550 176
- US-A- 4 403 704

## Description

La présente invention concerne une grue à montage automatisé, notamment une grue à mât pliable, pourvue d'une flèche articulée au sommet du mât et réalisée en trois éléments successifs articulés les uns aux autres, à savoir, un pied de flèche, un élément intermédiaire de flèche et une pointe de flèche.

L'invention est relative à une grue dont le repliage de la flèche s'effectue latéralement le long du mât et plus précisément à un dispositif qui permet le repliage de la pointe de flèche simultanément avec le repliage de la grue, en vue de son transport.

On connaît par le document EP-A-0473518 un mode de réalisation d'une telle grue équipée d'une flèche, composée seulement de deux éléments articulés l'un à l'autre au niveau de leurs membrures inférieures. La flèche de cette grue est articulée en position centrée, au sommet du mât, autour d'un axe d'articulation incliné d'un angle aigu (A) par rapport à une direction perpendiculaire au plan médian vertical défini par le mât et la flèche en position déployée de travail, tandis que l'axe d'articulation des deux éléments de flèche est incliné d'un angle (B), sensiblement égal à la moitié (A/2) de l'angle aigu d'inclinaison (A) de l'axe d'articulation de la flèche au sommet du mât, par rapport à une direction perpendiculaire au plan médian vertical de la flèche. Ce mode de réalisation de la flèche, à deux éléments, limite la longueur de la flèche qui, une fois repliée, doit satisfaire aux exigences des différents gabarits de transport, notamment en ce qui concerne la longueur du colis.

La présente invention apporte un perfectionnement sensible au mode de réalisation précédent en fournissant un dispositif permettant d'étendre le repliage de la flèche latéralement le long du mât à une flèche réalisée en trois éléments articulés les uns aux autres, de manière à permettre le transport de la grue repliée sous un encombrement plus faible, même avec une flèche de longueur plus importante.

A cet effet, une grue selon l'invention comprend un mât, notamment pliable, au sommet duquel est articulée, en position centrée, une flèche dont l'axe d'articulation est incliné d'un angle aigu (A) par rapport à une direction perpendiculaire au plan médian vertical défini par le mât et la flèche en position déployée de travail, réalisée en trois éléments successifs articulés les uns aux autres, désignés respectivement comme pied de flèche, élément intermédiaire de flèche et pointe de flèche, le pied de flèche et l'élément intermédiaire de flèche étant articulés au niveau de leurs membrures inférieures autour d'un axe d'articulation incliné d'un angle (B), sensiblement égal à la moitié (A/2) de l'angle aigu d'inclinaison (A) de l'axe d'articulation de la flèche au sommet du mât, par rapport à une direction perpendiculaire au plan médian vertical de la flèche, de telle façon qu'en position repliée, l'élément intermédiaire de flèche et la pointe de flèche soient positionnés latéralement par rapport au mât, la grue comprenant encore un dispositif motorisé de dépliage/repliage de l'ensemble mât et flèche et des moyens de dépliage/repliage des éléments de flèche, et cette grue est caractérisée en ce que l'élément intermédiaire de flèche et la pointe de flèche sont articulés au niveau de leur membrure supérieure autour d'un axe d'articulation dont la direction est perpendiculaire au plan médian vertical de la flèche et en ce qu'un dispositif complémentaire de dépliage/repliage de la pointe de flèche par rapport à l'élément intermédiaire de flèche est disposé entre le pied de flèche et la pointe de flèche.

Selon un mode de réalisation préférentiel, le dispositif complémentaire de dépliage/repliage de la pointe de flèche, par rapport à l'élément intermédiaire de flèche, est constitué d'une bielle articulée à la partie antérieure du pied de flèche et d'un poinçon articulé à la partie postérieure de l'élément intermédiaire de flèche, la bielle et le poinçon étant articulés ensemble au sommet du poinçon, d'un levier articulé à la partie postérieure de la pointe de flèche et susceptible de prendre appui sur la structure de ladite pointe de flèche, et d'un tirant reliant le sommet de l'ensemble bielle/poinçon à l'extrémité libre du levier, pour former un quadrilatère déformable.

Selon une forme de réalisation particulière, le tirant comporte plusieurs éléments successifs, un premier élément simple articulé au sommet de l'ensemble bielle/poinçon et sur lequel est ménagée longitudinalement une lumière, un deuxième élément comprenant une partie simple reliée au premier élément par un axe traversant la lumière et une partie double ménageant un espace pour le passage d'un tirant supportant l'élément intermédiaire, et un troisième élément constitué de deux jumelles reliant par articulations les extrémités de la partie double du deuxième élément de tirant et les extrémités libres de deux bielles identiques formant le levier articulé à la partie postérieure de la pointe de flèche.

Suivant une autre particularité, la partie inférieure du mât pliable est équipée latéralement, du côté où se fait le pliage/dépliage de la flèche, d'un ou plusieurs galets de roulement susceptibles de prendre contact avec le dessous de la pointe de flèche pour finir le pliage complet de la grue.

On réalise ainsi une grue à montage automatisé qui, à l'état replié donc en position de transport, occupe un encombrement optimal avec le pied de flèche se présentant en oblique et appliqué sur le mât, tandis que l'élément intermédiaire de flèche et la pointe de flèche sont positionnés l'un au-dessus de l'autre latéralement par rapport au mât.

Cette disposition n'entrai ne aucun surdimensionnement car, en position de travail, la flèche dépliée et le mât sont disposés dans un même plan vertical comme dans une grue classique. L'application de l'invention à une grue avec flèche réalisée en trois éléments articulés les uns aux autres permet d'augmenter les performances de la grue, notamment en matière de portée.

De toute façon, l'invention sera mieux comprise à l'aide de la description qui suit, en référence au dessin schématique annexé représentant, à titre d'exemple, une forme d'exécution de cette grue à montage automatisé, avec flèche en trois éléments articulés, repliable latéralement :
Figure 1 montre, en vue de côté, une grue selon l'invention en position repliée, permettant son transport ;
Figure 2 est une vue en bout de la grue repliée, suivant la direction II de figure 1 ;
Figure 3 est une vue en plan par dessus, partielle, de cette grue repliée ;
Figure 4 est une vue en plan par dessus de la flèche alignée, montrant l'orientation des axes d'articulation de ses éléments ;
Figure 5 montre, en vue de côté, la grue avec son mât dressé et la flèche déployée en position horizontale ;
Figures 6 à 10 illustrent plusieurs phases de dépliage/repliage de cette grue ;
Figure 11 est une vue schématique en perspective du mouflage du câble de dépliage/repliage de la flèche ;
Figure 12 est une vue en perspective montrant le détail du dispositif permettant le dépliage/repliage de la pointe de flèche.

La grue représentée schématiquement sur le dessin comprend un châssis de base fixe ou roulant 1, rétractable, supportant par l'intermédiaire d'un dispositif d'orientation 2 un châssis tournant 3 qui porte à l'arrière un contrepoids 4 et à l'avant duquel est articulé, autour d'un axe horizontal 5, un mât pliable 6 composé d'un mât inférieur ou mât de base 7 et d'un mât supérieur 8 reliés l'un à l'autre par articulation sur leur face arrière autour d'un axe horizontal 9 ; le mât de base 7 et le mât supérieur 8 présentent, dans l'exemple considéré, une section octogonale. Cette grue est pourvue d'une flèche distributrice 10 dépliable/repliable, réalisée en trois éléments successifs désignés respectivement comme pied de flèche 11, élément intermédiaire de flèche 12 et pointe de flèche 13.

Le mât pliable 6 est motorisé pour son dépliage/repliage au moyen d'un vérin 14, 15 dont le corps 14 est relié au mât de base 7 par articulation autour d'un axe horizontal 16 disposé sur la face arrière de ce mât de base 7 et dont la tige 15 est reliée par articulation autour d'un axe horizontal 17 au sommet d'un ensemble de deux doubles bielles 18, 19 articulées respectivement autour d'un axe horizontal 20 disposé à la partie supérieure du mât de base 7 et d'un axe horizontal 21 disposé à la partie inférieure du mât supérieur 8.

Le mât supérieur 8 est relié au châssis tournant 3, par l'intermédiaire de deux haubans de dressage 22, disposés symétriquement de part et d'autre du mât 6 et articulés respectivement autour d'un axe horizontal 23 à la base du mât supérieur 8 et autour d'un axe horizontal 24 sur un support 25 fixé à l'arrière du châssis tournant 3.

Le pied de flèche 11 est articulé au sommet du mât 6 autour d'un axe 26 horizontal en position de travail de la grue (figure 5), l'axe 26 étant disposé sur un chevalet 27 dépassant sous le pied de flèche 11. Ainsi, le pied de flèche 11 peut être rabattu sur l'avant contre le mât supérieur 8, dans la position repliée de transport montrée aux figures 1 à 3. Le chevalet 27 porte à sa partie arrière supérieure un poinçon arrière de flèche 28 articulé autour d'un axe horizontal 29 et rabattable vers l'avant sur le pied de flèche 11.

Un tirant 30, en deux parties rigides 31, 32 successives articulées entre elles en 33, relie le sommet 34 du poinçon arrière de flèche 28 à une articulation 35 disposée sur la membrure supérieure 36 de la partie avant du pied de flèche 11.

L'élément intermédiaire de flèche 12 est articulé au pied de flèche 11 autour d'un axe 37, horizontal en position du travail de la grue, disposé à la jonction des membrures inférieures respectives 38, 39 des éléments de flèche 12, 11.

L'élément intermédiaire de flèche 12 porte à sa partie arrière un poinçon 40 dont la base est articulée autour de l'axe 37 précité, et qui est rabattable vers l'avant sur ledit élément intermédiaire de flèche 12. Un tirant souple de longueur constante 41, réalisé sous forme de câble par exemple, relie le sommet 42 du poinçon 40 à une articulation 43 disposée sur la membrure supérieure 44 de la partie avant de l'élément intermédiaire de flèche 12.

Les sommets respectifs 34, 42 des poinçons 28, 40, sont reliés l'un à l'autre par un tirant de liaison souple 45, réalisé sous forme de câble par exemple, tandis que le sommet 34 du poinçon arrière de flèche 28 est relié au châssis tournant 3, par un tirant arrière de retenue souple 46 également réalisable en câble, dont un point intermédiaire 47 est fixé à une extrémité d'une bielle 48 ayant son autre extrémité articulée en 49 sur la face arrière du mât de base 7.

La pointe de flèche 13 est articulée à l'élément intermédiaire de flèche 12 autour d'un axe 50, dont la direction est perpendiculaire au plan médian vertical de la flèche 10, disposé à la jonction des membrures supérieures respectives 51, 44 des éléments de flèche 13, 12. En position déployée de travail (figure 5), les extrémités postérieures des membrures inférieures 52 de la pointe de flèche 13 viennent en contact en 53 avec les extrémités antérieures des membrures inférieures 38 de l'élément intermédiaire de flèche 12 pour former un ensemble aligné avec le pied de flèche 11 et constituant la flèche distributrice horizontale 10 de la grue.

Comme montré aux figures 5 à 11, un câble 54 de dépliage/repliage de la flèche 10 relie un point 55 de la partie arrière inférieure de l'élément intermédiaire de flèche 12 à un dispositif de mise en tension 56 fixé à la partie inférieure arrière du mât de base 7 ; le câble 54, de longueur constante, passe successivement sur une première poulie 57 disposée à l'intérieur de la partie avant du pied de flèche 11, sur une deuxième poulie 58 disposée à l'intérieur de la partie arrière du pied de flèche 11, puis il forme, comme le montre notamment la figure 11, un mouflage 59 sur une pluralité de poulies 60, 61, disposées respectivement suivant deux axes horizontaux parallèles 62, 63, le premier axe 62 étant porté par la partie arrière du chevalet 27 et le second axe 63 étant porté par le sommet du mât supérieur 8.

Par ailleurs, il est prévu un dispositif complémentaire de dépliage/repliage de la pointe de flèche 13 par rapport à l'élément intermédiaire de flèche 12, représenté en détail à la figure 12. Ce dispositif est constitué : d'une bielle 64 articulée à la partie antérieure du pied de flèche 11 autour d'un axe horizontal 65 disposé sur un support 66 fixé à l'extrémité de la membrure supérieure 36 et d'un poinçon 67 articulé à la partie postérieure de l'élément intermédiaire de flèche 12 autour d'un axe horizontal 68 disposé sur un support 69 fixé au contreventement des membrures inférieures 38, la bielle 64 et le poinçon 67 étant articulés ensemble au sommet dudit poinçon 67 autour d'un axe horizontal 70 ; d'un levier 71, formé de deux bielles 72 identiques et montées parallèlement, articulées à la partie postérieure de la pointe de flèche 13 autour d'axes horizontaux 73 disposés sur des supports 74 fixés au contreventement des membrures inférieures 52, susceptible de prendre appui sur un support double symétrique 75 fixé à l'extrémité de la membrure supérieure 51 au voisinage de l'axe d'articulation 50 de la pointe de flèche 13 sur l'élément intermédiaire de flèche 12 ; et d'un tirant 76 reliant le sommet 70 de l'ensemble bielle 64 / poinçon 67 à l'extrémité double 77 du levier 71 formée par les extrémités libres respectives 78 des deux bielles identiques 72, ces extrémités définissant un dernier axe d'articulation. Un quadrilatère déformable est ainsi formé, dont les quatre sommets sont constitués, respectivement, par les axes d'articulation 68,70,73 et 78.

Le tirant 76 comporte plusieurs éléments rigides successifs, un premier élément simple 79 de relativement faible longueur dont la première extrémité est articulée autour de l'axe horizontal 70 constituant le sommet de l'ensemble bielle 64 / poinçon 67 et dont l'autre extrémité forme une lumière longitudinale 80, un deuxième élément 81 comprenant une partie simple 82 reliée au premier élément 79 par un axe horizontal 83 traversant perpendiculairement la lumière 80 et une partie double 84 ménageant un espace 85 pour le passage du tirant 41 supportant l'élément intermédiaire de flèche 12 et un troisième élément 86 constitué de deux jumelles 87 identiques et montées parallèlement, reliant autour d'axes d'articulation horizontaux 88 les extrémités libres du deuxième élément de tirant 81 aux extrémités libres 78 des deux bielles identiques 72 formant le levier 71.

Comme décrit dans le brevet européen précité N° 0473518, l'axe d'articulation 26 du pied de flèche 11 au sommet du mât 6 est incliné d'un angle A par rapport à la direction d'axe d'articulation 89 habituelle, perpendiculaire au plan vertical médian P de la grue en position déployée de travail, l'angle A étant défini dans un plan perpendiculaire à l'axe longitudinal du mât 6. Quant à l'axe d'articulation 37, entre le pied de flèche 11 et l'élément intermédiaire de flèche 12, celui-ci est incliné d'un angle aigu B par rapport à la direction d'axe d'articulation 90 habituelle, perpendiculaire au plan vertical médian P de la grue en position déployée de travail. L'angle B possède une valeur égale sensiblement à A/2, et il est de même sens que l'angle A dans le plan horizontal de la flèche 10 lorsque celle-ci est alignée. De toute façon, les angles d'inclinaison A et B sont de relativement faible valeur ; avantageusement, la valeur de l'angle A (exprimée en radians et assimilable à sa tangente) est sensiblement égale au rapport entre la largeur du mât supérieur 8 et la longueur de ce mât supérieur 8.

En position de transport, la grue se présente comme montrée aux figures 1 à 3. Le mât 6 est replié sur lui-même et abaissé sensiblement à l'horizontale. Le pied de flèche 11 est rabattu au-dessus du mât 6 et, vu de dessus (figure 3), il se présente en oblique, c'est-à-dire avec son axe longitudinal faisant un angle A avec l'axe longitudinal du mât supérieur 8. L'élément intermédiaire de flèche 12 est replié sous le pied de flèche 11 et il est appliqué latéralement contre le mât supérieur 8, tandis que la pointe de flèche 13 est rabattue sous l'élément intermédiaire de flèche 12 suivant son axe longitudinal, les membrures supérieures respectives 51, 44 desdits éléments de flèche 13, 12 se présentant face à face.

En position de travail, montrée à la figure 5, le mât 6 est redressé et déployé en position verticale, tandis que la flèche 10 est alignée en position sensiblement horizontale pour assurer sa fonction de flèche distributrice avec un chariot. L'ensemble formé par le mât 6 et la flèche 10 est disposé symétriquement par rapport au plan médian vertical P (voir aussi figure 4), comme dans une grue classique. Dans cette position, le dispositif complémentaire de dépliage/ repliage de la pointe de flèche 13 par rapport à l'élément intermédiaire de flèche 12 est rabattu sur ledit élément 12 grâce au raccourcissement de la longueur du tirant 76 par déplacement de l'axe horizontal 83 de l'élément de tirant 81 dans la lumière longitudinale 80 de l'élément de tirant 79.

Comme illustré aux figures 6 à 10, le repliage de la grue s'effectue de la manière suivante :

A partir de la position de travail, on commande le raccourcissement du vérin 14, 15 par rentrée de sa tige 15 dans son corps 14, pour faire pivoter le mât de base 7 vers l'avant autour de son axe d'articulation 5 sur le châssis tournant 3, tandis que le mât supérieur 8 pivote vers l'arrière, autour de son axe d'articulation 9 sur le mât de base 7, sous l'action des haubans de dressage 22 qui le retiennent.

Pendant que s'effectue ce mouvement, le tirant arrière de retenue 46 se détend et, sous l'action du poids mort de la flèche 10, le poinçon arrière de flèche 28 pivote vers l'avant autour de son axe d'articulation 29 sur le chevalet 27 du pied de flèche 11. Dans le même temps, le poinçon 40 pivote vers l'avant autour de son axe d'articulation 37 sous l'action du poids mort de l'élément intermédiaire de flèche 12 et de la pointe de flèche 13, tandis que l'ensemble desdits éléments de flèche 12, 13 se rabat progressivement, le poinçon 40 entraînant dans son pivotement les éléments de mât 12 et 13, encore alignés, autour de l'axe d'articulation 37 - voir figure 6. Le mouvement se poursuivant, l'ensemble formé par le poinçon 67, les bielles 72 et le tirant 76 se redresse jusqu'à ce que le levier 71 vienne en butée sur le support 75 fixé à l'extrémité de la membrure supérieure 51 de la pointe de flèche 13 au voisinage de l'axe d'articulation 50 de ladite pointe de flèche 13 sur l'élément intermédiaire de flèche 12. Le levier 71 entraîne progressivement le rabattement de la pointe de flèche 13, contre l'élément intermédiaire de flèche 12, les membrures supérieures respectives 51, 44 se présentant finalement face à face - voir figure 7.

Lorsque l'élément intermédiaire de flèche 12 et la pointe de flèche 13 parviennent dans la position montrée à la figure 8, le poids mort desdits éléments 12, 13 cesse d'être moteur, le câble 54 de repliage de flèche, dont la tension initiale a été réglée par le dispositif 56, est maintenu en tension grâce aux caractéristiques prédéterminées de son trajet depuis le point 55 jusqu'au dispositif 56 en passant par les poulies intermédiaires 57, 58, 60, 61 et grâce à son élasticité. Le câble 54 de repliage de flèche assure alors la continuité du mouvement jusqu'au repliage complet du pied de flèche 11 et de l'élément intermédiaire de flèche 12. Pendant tout ce temps, et progressivement, le pied de flèche 11, l'élément intermédiaire de flèche 12 et la pointe de flèche 13 se désaxent par rapport au mât 6 du fait de l'inclinaison des axes d'articulation 26, 37, de telle façon que l'élément intermédiaire de flèche 12 et la pointe de flèche 13 puissent croiser le mât 6 sans le rencontrer, comme le montrent les figures 8, 9 et 10 où lesdits éléments de flèche 12, 13 apparaissent comme passant "devant" le mât 6.

Pour finir le repliage complet de la flèche 10, la pointe de flèche 13 prend appui sous les membrures inférieures 52 sur un ensemble de galets de roulement 91 fixé sur un côté de la partie inférieure 7 du mât pliable 6 et tandis que la pointe de flèche 13 se rabat sous l'élément intermédiaire de flèche 12, le tirant 76, reliant le poinçon 67 au levier 71, s'efface en se raccourcissant grâce au déplacement de l'axe 83 dans la lumière 80 ménagée sur l'élément de tirant 79.

En fin d'opération de repliage, la grue se trouve dans la position de transport décrite plus haut, avec sa flèche 10 repliée latéralement par rapport au mât 6.

Il va de soi que l'on procède au dépliage de la grue dans les mêmes conditions, les mouvements étant inverses de ceux précédemment indiqués, en commandant l'allongement du vérin 14, 15.

On voit que la disposition inclinée des axes d'articulation respectifs 26, 37 de la flèche 10 sur le mât 6 et de l'élément intermédiaire de flèche 12 sur le pied de flèche 11, ainsi que le dispositif complémentaire 64 à 88 de repliage de la pointe de flèche 13 sous l'élément intermédiaire de flèche 12, permettent un repliage/dépliage continu, sans intervention manuelle et ne nécessitant aucun surdimensionnement. On obtient ainsi une grue à montage automatisé pourvue d'une flèche en trois éléments articulés les uns aux autres qui, à l'état replié, donc en position de transport, offre un encombrement optimal, aussi bien en hauteur qu'en largeur et en longueur.

L'on se s'éloignerait pas de l'esprit de l'invention :
- par des modifications de détail, concernant notamment les dispositifs de dépliage/repliage ;
- par une application du même principe à des grues à mât télescopique, et non à mât pliable ;
- par une application du même principe à des grues avec flèche inclinée ou relevable, l'angle d'inclinaison désiré de la flèche étant obtenu en raccourcissant simplement le tirant ou câble arrière de retenue 46.

## Revendications

1. Grue à montage automatisé avec flèche repliable latéralement, comprenant un mât (6), notamment pliable, au sommet duquel est articulée, en position centrée, une flèche (10) dont l'axe d'articulation (26) est incliné d'un angle aigu (A) par rapport à une direction (89) perpendiculaire au plan médian vertical (P) défini par le mât (6) et la flèche (10) en position déployée de travail, réalisée en trois éléments successifs articulés les uns aux autres, désignés respectivement comme pied de flèche (11), élément intermédiaire de flèche (12) et pointe de flèche (13), le pied de flèche (11) et l'élément intermédiaire de flèche (12) étant articulés au niveau de leurs membrures inférieures (39,38) autour d'un axe d'articulation (37) incliné d'un angle (B), sensiblement égal à la moitié (A/2) de l'angle aigu d'inclinaison (A) de l'axe d'articulation (26) de la flèche (10) au sommet du mât (6), par rapport à une direction (90) perpendiculaire au plan médian vertical de la flèche (10), de telle façon qu'en position repliée, l'élément intermédiaire de flèche (12) et la pointe de flèche (13) soient positionnés latéralement par rapport au mât (6), la grue comprenant encore un dispositif motorisé (14 à 25, 28,30,40,41,45,46) de dépliage/repliage de l'ensemble mât (6) et flèche (10) et des moyens (54 à 63) de dépliage/repliage des éléments de flèche (11,12,13) caractérisée en ce que l'élément intermédiaire de flèche (12) et la pointe de flèche (13) sont articulés au niveau de leur membrure supérieure (44,51) autour d'un axe d'articulation (50) dont la direction est perpendiculaire au plan médian vertical de la flèche (10) et en ce qu'un dispositif complémentaire (64 à 88) de dépliage/repliage de la pointe de flèche (13) par rapport à l'élément intermédiaire de flèche (12) est disposé entre le pied de flèche (11) et la pointe de flèche (13).

2. Grue à montage automatisé avec flèche repliable latéralement, selon la revendication 1, caractérisée en ce que le dispositif complémentaire de dépliage/repliage de la pointe de flèche (13), par rapport à l'élément intermédiaire de flèche (12), est constitué d'une bielle (64) articulée (en 65) à la partie antérieure du pied de flèche (11) et d'un poinçon (67) articulé (en 68) à la partie postérieure de l'élément intermédiaire de flèche (12), la bielle (64) et le poinçon (67) étant articulés ensemble (en 70) au sommet du poinçon (67), d'un levier (71) articulé (en 73) à la partie postérieure de la pointe de flèche (13) et susceptible de prendre appui (en 75) sur la structure de ladite pointe de flèche (13), et d'un tirant (76) reliant le sommet (70) de l'ensemble bielle (64) / poinçon (67) à l'extrémité libre (77) du levier (71), pour former un quadrilatère déformable.

3. Grue à montage automatisé avec flèche repliable latéralement selon la revendication 2, caractérisée en ce que le tirant (76) comporte plusieurs éléments successifs, un premier élément simple (79) articulé (en 70) au sommet de l'ensemble bielle (64) / poinçon (67) et sur lequel est ménagée longitudinalement une lumière (80), un deuxième élément (81) comprenant une partie simple (82) relié au premier élément par un axe (83) traversant la lumière (80) et une partie double (84) ménageant un espace (85) pour le passage d'un tirant (41) supportant l'élément intermédiaire de flèche (12), et un troisième élément (86) constitué de deux jumelles (87) reliant par articulations (88) les extrémités de la partie double (84) du deuxième élément de tirant (81) et les extrémités libres (78) de deux bielles identiques (72) formant le levier (71) articulé (en 73) à la partie postérieure de la pointe de flèche (13).

4. Grue à montage automatisé avec flèche repliable latéralement selon l'une quelconque des revendications 1 à 3, avec un mât pliable (6) composé d'un mât inférieur (7) et d'un mât supérieur (8), caractérisée en ce que le mât inférieur (7) est équipé latéralement, du côté où se fait le pliage/dépliage de la flèche (10), d'un ou plusieurs galets de roulement (91) susceptibles de prendre contact avec le dessous de la pointe de flèche (13) pour finir le pliage complet de la grue.

5. Grue à montage automatisé avec flèche repliable latéralement selon l'une quelconque des revendications 1 à 4, avec un mât pliable (6) composé d'un mât inférieur (7) et d'un mât supérieur (8), caractérisée en ce que la valeur de l'angle d'inclinaison (A) de l'axe d'articulation (26) du pied de flèche (11) au sommet du mât (6), exprimée en radians, est sensiblement égale au rapport entre la largeur du mât supérieur (8) et la longueur de ce mât supérieur (8).

## Claims

1. Automated-erection crane with laterally foldable jib, comprising a mast (6), notably foldable, at the top of which there is articulated, in a centred position, a jib (10) whose articulation shaft (26) is inclined at an acute angle (A) with respect to a direction (89) perpendicular to the vertical mid-plane (P) defined by the mast (6) and the jib (10) in the deployed working position, produced in three successive elements articulated on each other, designated respectively as the jib foot (11), the intermediate jib element (12) and the jib point (13), the jib foot (11) and the intermediate jib element (12) being articulated at their bottom booms (39, 38) about an articulation shaft (37) inclined at an angle (B), substantially equal to half (A/2) the acute inclination angle (A) of the shaft (26) by which the jib (10) is articulated on the top of the mast (6), with respect to a direction (90) perpendicular to the vertical mid-plane of the jib (10), so that, in the folded position, the intermediate jib element (12) and the jib point (13) are positioned laterally with respect to the mast (6), the crane also comprising a motorised device (14 to 25, 28, 30, 40, 41, 45, 46) for unfolding/folding the assembly consisting of mast (6) and jib (10), and means (54 to 63) for unfolding/folding the jib elements (11, 12, 13), characterised in that the intermediate jib element (12) and the jib point (13) are articulated, at their top boom (44, 51), about an articulation shaft (50) whose direction is perpendicular to the vertical mid-plane of the jib (10), and in that a complementary device (64 to 88) for unfolding/folding the jib point (13) with respect to the intermediate jib element (12) is disposed between the jib foot (11) and the jib point (13).

2. Automated-erection crane with laterally foldable jib, according to Claim 1, characterised in that the complementary device for unfolding/folding the jib point (13), with respect to the intermediate jib element (12), consists of a link (64) articulated (65) on the rear part of the jib foot (11) and a stanchion (67) articulated (68) on the rear part of the intermediate jib element (12), the link (64) and the stanchion (67) being articulated together (at 70) on the top of the stanchion (67), of a lever (71) articulated (at 73) on the rear part of the jib point (13) and able to bear (at 75) on the structure of the said jib point (13), and of a tie (76) connecting the top (70) of the assembly consisting of link (64) / stanchion (67) to the free end (77) of the lever (71), to form a deformable quadrilateral.

3. Automated-erection crane with laterally foldable jib according to Claim 2, characterised in that the tie (76) has several successive elements, a first single element (79) articulated (at 70) on tile top of the assembly consisting of link (64) / stanchion (67) and on which an aperture (80) is formed longitudinally, a second element (81) comprising a single part (82) connected to the first element by a shaft (83) passing through the aperture (80) and a double part (84) forming a space (85) for the passage of a tie (41) supporting the intermediate jib element (12), and a third element (86) consisting of two shackles (87) connecting, by articulations (88), the ends of the double part (84) of the second tie element (81) and the free ends (78) of two identical links (72) forming the lever (71) articulated (73) on the rear part of the jib point (13).

4. Automated-erection crane with laterally foldable jib according to any one of Claims 1 to 3, with a foldable mast (6) composed of a bottom mast (7) and a top mast (8), characterised in that the bottom mast (7) is equipped laterally, on the side where the folding/unfolding of the jib (10) takes place, with one or more travelling wheels (91) able to make contact with the underside of the jib point (13) in order to finish the complete folding of the crane.

5. Automated-erection crane with laterally foldable jib according to any one of Claims 1 to 4, with a foldable mast (6) composed of a bottom mast (7) and a top mast (8), characterised in that the value of the angle of inclination (A) of the shaft (26) by which jib foot (11) is articulated on the top of the mast (6), expressed in radians, is substantially equal to the ratio between the width of the top mast (8) and the length of this top mast (8).

## Patentansprüche

1. Automatisch aufrichtbarer Kran mit seitlich zusammenlegbaren Ausleger, der einen Mast (6) umfaßt, insbesondere einen zusammenlegbaren, an dessen Spitze in einer mittlerer Position ein Ausleger (10) angelenkt ist, dessen Gelenkachse (26) um einen spitzen Winkel (A) im Verhältnis zu einer Richtung (89) senkrecht zu der mittleren vertikalen Ebene (P), die durch den Mast (6) und dem Ausleger (10) in der ausgebreiteten Arbeitsposition gebildet ist, geneigt ist, der aus drei aufeinanderfolgenden aneinander angelenkten Elementen gebildet ist, die jeweils als Ausleger-Fuß (11), Zwischenelement des Auslegers (12) und Auslegerspitze (13) bezeichnet sind, wobei der Ausleger-Fuß (11) und das Zwischenelement des Auslegers (12) auf der Höhe ihrer unteren Gerüste (39, 38) um eine um einen Winkel (B) geneigte Gelenkachse (37), der etwa gleich der Hälfte (A/2) des spitzen Neigungswinkels (A) der Gelenkachse (26) des Auslegers (10) an der Spitze des Mastes (6) ist, in Bezug auf eine Richtung (90) senkrecht zu der mittleren vertikalen Ebene des Auslegers (10) angelenkt sind, derart, daß in der zusammengelegten Position das Zwischenelement des Auslegers (12) und die Auslegerspitze (13) seitlich im Verhältnis zu dem Mast (6) positioniert sind, wobei der Kran noch eine motorisierte Vorrichtung (14 bis 25, 28, 30, 40, 41, 45, 46) zum Aufrichten / Zusammenlegen der Einheit aus Mast (6) und Ausleger (10) und Mittel (54 bis 63) zum Aufrichten / Zusammenlegen der Elemente (11, 12, 13) des Auslegers umfaßt, **dadurch gekennzeichnet, daß** das Zwischenelement des Auslegers (12) und die Auslegerspitze (13) auf der Höhe ihres oberen Gerüstes (44, 51) um eine Gelenkachse (50) angelenkt sind, deren Richtung senkrecht zu einer mittleren vertikalen Ebene des Auslegers (10) ist und daß eine ergänzende Vorrichtung (64 bis 88) zum Aufrichten / Zusammenlegen der Auslegerspitze (13) im Verhältnis zu dem Zwischenelement des Auslegers (12) zwischen dem Ausleger-Fuß (11) und der Auslegerspitze (13) angeordnet ist.

2. Automatisch aufrichtbarer Kran mit seitlich zusammenlegbaren Ausleger nach Anspruch 1, **dadurch gekennzeichnet, daß** die ergänzende Vorrichtung zum Aufrichten / Zusammenlegen der Auslegerspitze (13) im Verhältnis zu dem Zwischenelement des Auslegers (12) durch eine Stange (64), die (bei 65) an dem vorderen Teil des Ausleger-Fußes (11) angelenkt ist, und eine Stütze (67), die (bei 68) an dem hinteren Teil des Zwischenelements des Auslegers (12) angelenkt ist, wobei die Stange (64) und die Stütze (67) zusammen (bei 70) an der Spitze der Stütze (67) angelenkt sind, einen Hebel (71), der (bei 73) an dem hinteren Teil der Auslegerspitze (13) angelenkt ist und geeignet zum Lagern (bei 75) auf dem Gerüst der Auslegerspitze (13) ist, und einem Zugelement (76) gebildet ist, das die Spitze (70) der Einheit Stange (64) / Stütze (67) mit dem freien Ende (77) des Hebels (71) verbindet, um ein deformierbares Viereck zu bilden.

3. Automatisch aufrichtbarer Kran mit seitlich zusammenlegbaren Ausleger nach Anspruch 2, **dadurch gekennzeichnet, daß** das Zugelement (76) mehrere aufeinanderfolgenden Elemente umfaßt, ein erstes einfaches Element (79), das (bei 70) an der Spitze der Einheit Stange (64) / Stütze (67) angelenkt ist und auf dem in Längsrichtung eine Öffnung (80) ausgespart ist, ein zweites Element (81), das ein einfaches Teil (82) umfaßt, das mit dem ersten Element durch eine Achse (83) verbunden ist, die die Öffnung (80) und ein doppeltes Teil (84) durchquert, in dem ein Raum (85) für das Passieren eine Zugelementes (41) ausgespart ist, das das Zwischenelement des Auslegers (12) hält, und ein drittes Element (86), das aus zwei Stangen (87) gebildet ist, die über Gelenkverbindungen (88) die Enden des doppelten Teiles (84) des zweiten Zugelementes (81) und der freien Enden (78) der zwei identischen Stangen (72) verbindet, die den Hebel (71) bilden, der (bei 73) an dem hinteren Teil der Auslegerspitze (13) angelenkt ist.

4. Automatisch aufrichtbarer Kran mit seitlich zusammenlegbaren Ausleger nach einem der Ansprüche 1 bis 3, mit einem zusammenlegbaren Mast (6), der durch einen unteren Mast (7) und einen oberen Mast (8) gebildet ist, **dadurch gekennzeichnet, daß** der untere Mast (7) seitlich an der Seite, wo das Aufrichten / Zusammenlegen des Auslegers (10) stattfindet, mit einer oder mehreren Drehrollen (91) ausgerüstet ist, die geeignet sind, Kontakt mit der Unterseite der Auslegerspitze (13) aufzunehmen, um das Zusammenlegen des Kranes abzuschließen.

5. Automatisch aufrichtbarer Kran mit seitlichem zusammenlegbaren Ausleger nach einem der Ansprüche 1 bis 4 mit einem zusammenlegbaren Mast (6), der durch einen unteren Mast (7) und einen oberen Mast (8) gebildet ist, **dadurch gekennzeichnet, daß** der Wert des Neigungswinkels (A) der Gelenkachse (26) des Ausleger-Fußes (11) an der Spitze des Mastes (6) in Grad ausgedrückt etwa gleich zu dem Verhältnis zwischen der Breite des oberen Mastes (8) und der Länge dieses oberen Mastes (8) ist.
